# DEMANDE DE BREVET EUROPEEN

(11) **EP 1 762 282 A1**
(43) Date de publication de la demande: **14.03.2007**
(21) Numéro de dépôt: 06015629.6
(22) Date de dépôt: 27.07.2006
(51) Int. Cl.: A63C 9/00, A63C 9/20

(54) **Dispositif de fixation a ancrage perfectionne**

(30) Priorité: 08.09.2005 FR 0509147
(71) Demandeur: Salomon S.A., 74370 Metz-Tessy (FR)
(72) Inventeur: Girard, Francois, 74290 Veyrier Du Lac (FR); Yelovina, Eddy, 74600 Seynod (FR)

(57) **Abrégé**

L'invention propose un dispositif de fixation d'une chaussure sur un article de sport, du type dans lequel le dispositif de fixation (10) comporte un mécanisme de verrouillage muni d'au moins un organe articulé autour d'un axe d'articulation, du type dans lequel le dispositif de fixation (10) est ancré sur un élément d'interface (60) solidaire de l'article de sport selon l'une de plusieurs positions prédéterminées, caractérisé en ce que l'axe d'articulation (Al) du mécanisme d'ouverture est matérialisé par une tige transversale (39), et en ce que la tige transversale (39) permet d'assurer au moins en partie l'ancrage du dispositif de fixation (10) sur l'élément d'interface (60) selon l'une des positions prédéfinies par rapport à l'élément d'interface.

## Description

L'invention se rapporte au domaine des dispositifs de fixation d'un article chaussant sur un article de sport tel qu'un engin de glisse.

L'invention sera plus particulièrement décrite dans son application à un dispositif de fixation d'une chaussure sur un engin de glisse (ski, surf des neiges, raquette à neige, patin à glace ou à roulettes, etc...), encore plus particulièrement dans son application à un dispositif de fixation de chaussure de ski de fond sur le ski correspondant.

Dans tous les cas, une telle fixation comporte un mécanisme de verrouillage destiné à coopérer avec un organe de liaison de l'article chaussant, et un système d'ouverture manipulable par un utilisateur en vue de commander l'ouverture du mécanisme.

Le mécanisme de verrouillage pourra être de types très variés, de même que l'organe de liaison correspondant de l'article chaussant.

Dans de nombreux dispositifs de fixation, notamment de ski de fond, de randonnée ou de Telemark, l'organe de liaison de la chaussure est constitué d'un axe de liaison qui est destiné à être emprisonné dans une mâchoire. Un tel système est par exemple décrit dans les demandes de brevets FR-2.638.974, FR-2.645.764, FR-2.834.473, FR-2.742.060, FR-2.856.312, FR-2.738.158, EP-551.899, EP-904.139.

Dans d'autres dispositifs, l'organe de liaison de la chaussure est constitué de deux parties : soit deux axes de liaison parallèles (EP-679.415, FR-2.853.253, FR-2.843.310, WO-01/93963), soit une butée avant est un bec d'accrochage arrière (FR-2.776.200, FR-2.733.159, EP-1.100.601, DE-10.2004.018.296).

D'autres dispositifs sont décrits, par exemple dans le document EP-1.492.598.

Tous ces dispositifs comportent un mécanisme de verrouillage, lequel est muni d'au moins une pièce mobile qui est destinée à coopérer avec l'organe de liaison de la chaussure. Cette pièce mobile est susceptible d'être déplacée, le plus souvent par articulation autour d'un axe, entre une position active, dans laquelle elle assure le verrouillage entre l'organe de liaison et le dispositif de fixation, et une position de déverrouillage dans laquelle elle permet à l'organe de liaison, et donc aussi à la chaussure, d'être séparée du dispositif de fixation.

Certains des dispositifs de fixation connus sont de type « step-in », (encore appelés semi-automatique ou à verrouillage automatique), dans la mesure où ils permettent que le verrouillage de l'organe de liaison sur le dispositif de fixation se fasse sans autre intervention de l'utilisateur que d'approcher l'organe de liaison du dispositif de fixation, et que d'exercer un certain effort pour provoquer le verrouillage. Dans la plupart des cas, c'est l'interaction de l'organe de liaison (ou d'une autre partie de la chaussure), avec un élément correspondant du dispositif de fixation qui provoque ce verrouillage automatique. Dans certains dispositifs, il est nécessaire d'amener la fixation dans un état ouvert (par une opération distincte, le plus souvent manuelle), l'interaction provoquant uniquement la fermeture du mécanisme de verrouillage (c.f. par exemple EP-1.100.601). Dans d'autres dispositifs, le mécanisme de verrouillage est dans un état fermé et l'interaction provoque l'ouverture du mécanisme qui se referme ensuite automatiquement, généralement sous l'effet d'un organe élastique (c.f. par exemple FR-2.645.764).

Dans d'autres dispositifs, l'utilisateur doit effectuer une opération spécifique d'ouverture et de fermeture à la fois pour le chaussage et pour le déchaussage.

Dans tous les cas cependant, les mécanismes de verrouillage comportent un système d'ouverture qui permet à l'utilisateur de commander le mécanisme vers son état ouvert (ou déverrouillé), ceci afin de permettre à l'utilisateur de libérer, à volonté et sans effort excessif, l'article chaussant du dispositif de fixation. Le système d'ouverture (généralement un levier, une tirette ou un bouton) doit ainsi être amené d'une première position à une seconde position pour provoquer le déverrouillage. L'utilisateur manipule ce système soit à la main, soit à l'aide d'un accessoire, par exemple un bâton de ski. Eventuellement, cette manipulation peut être une manipulation en deux temps, avec une pré-ouverture (consistant par exemple à provoquer le soulèvement d'un organe de préhension), puis une ouverture proprement dite (en manipulant l'organe de préhension précédemment mis à jour). Dans l'art antérieur, pour un système d'ouverture donné, la position d'ouverture est toujours la même et la direction de manipulation du système d'ouverture pour provoquer le déverrouillage est toujours la même.

On connaît divers moyens pour ancrer un tel dispositif de fixation sur un article de sport. Dans de très nombreux cas, l'ancrage est tout simplement assuré par des vis qui permettent d'ancrer le dispositif directement sur l'article de sport. Dans d'autre cas, le dispositif de fixation est directement collé ou soudé sur l'article de sport, voire emboîté élastiquement sur le ski.

Dans le document WO88/04563, il est proposé un dispositif de fixation qui est monté sur un élément d'interface qui est solidaire du ski. Cet élément d'interface forme une glissière longitudinale dans laquelle le dispositif de fixation peut coulisser. Le dispositif de fixation présente des moyens de blocage spécifiques de sa position longitudinale par rapport à l'élément d'interface. Ces moyens comportent d'une part une vis verticale à l'avant, qui pénètre dans le ski et d'autre part une roue dentée à excentrique coopérant avec une crémaillère latérale. Ces moyens de blocage spécifiques sont relativement complexes et donc pénalisant en termes de coûts de fabrication.

Dans le document WO 03/002217, le dispositif est emboîté élastiquement sur l'élément d'interface, sans qu'il ne soit prévu plusieurs positions prédéterminées de la fixation par rapport à l'élément d'interface.

Dans le document WO2004045728, il n'est pas décrit en détail comment une fixation peut être bloquée longitudinalement sur l'élément d'interface.

Dans le document DE-10.2004.024.881, il est décrit un dispositif de fixation monté sur un élément d'interface et comportant des basculeurs dentés, faisant partie de l'embase de la fixation, et prévues pour coopérer avec des crémaillères correspondantes formées sur l'élément d'interface. Les basculeurs dentés sont relativement complexes à réaliser, et ils imposent une hauteur utile qui rehausse le niveau de la fixation.

L'invention a notamment pour but de proposer une nouvelle conception des moyens de blocage d'un dispositif de fixation sur un élément d'interface.

Dispositif de fixation d'une chaussure sur un article de sport, du type dans lequel le dispositif de fixation comporte un mécanisme de verrouillage muni d'au moins un organe articulé autour d'un axe d'articulation, du type dans lequel le dispositif de fixation est ancré sur un élément d'interface solidaire de l'article de sport selon l'une de plusieurs positions prédéterminées, caractérisé en ce que l'axe d'articulation du mécanisme d'ouverture est matérialisé par une tige transversale, et en ce que la tige transversale permet d'assurer au moins en partie l'ancrage du dispositif de fixation sur l'élément d'interface selon l'une des positions prédéfinies par rapport à l'élément d'interface.

D'autres caractéristiques et avantages de l'invention apparaîtront à la lecture de la description détaillée qui suit, ainsi qu'à la vue des dessins annexés dans lesquels :
- la figure 1 est une vue schématique illustrant un dispositif de fixation apte à être ancré sur un élément d'interface, en l'occurrence une glissière solidaire d'un ski ;
- la figure 2 est une vue plus détaillée du dispositif de la figure 1, un fois ancré sur l'élément d'interface, illustrant plus particulièrement le mécanisme de verrouillage dans une position ouverte ;
- la figure 3 est une vue en coupe transversale selon la ligne III-III de la figure 2, dans laquelle le mécanisme de verrouillage est illustré dans une position de déverrouillage ; et
- la figure 4 est une vue éclatée de la figure 3,
- la figure 5 est une coupe selon V-V de la figure 1.

L'invention sera ici décrite dans son application à des dispositifs de fixation destinés à un ski de fond 11.

L'exemple de réalisation d'un dispositif de fixation 10 illustré sur les figures 1 à 5 comporte une embase 12 qui pourrait être réalisée en plusieurs parties, certaines ou non de ces parties étant éventuellement intégrées dans l'article de sport 11.

Dans l'exemple illustré, le dispositif est destiné à assurer la fixation d'une chaussure comportant des moyens de liaison en deux parties. La chaussure comporte deux barrettes de liaison qui sont agencées dans la semelle de la chaussure de manière à affleurer en dessous de celle-ci. Des barrettes de liaison de ce type sont décrites dans les demandes de brevet EP-A-913.102 et EP-A-913.103 auxquelles on se référera utilement pour plus de détails. Ainsi, il s'agit ici de deux barrettes cylindriques de révolution agencées en travers d'une rainure longitudinale aménagée dans la face inférieure de la semelle. La barrette avant est par exemple située au voisinage de l'extrémité avant de la semelle et la barrette arrière est décalée vers l'arrière d'une distance définie pour être agencée au niveau ou en avant d'une zone de la chaussure correspondant à la zone de flexion métatarso-phalangienne du pied de l'utilisateur. Cette disposition des zones de liaison est particulièrement appréciée en ski de fond car elle permet, avec une chaussure à semelle souple, de conserver une flexion de la chaussure correspondant à celle du pied. Cependant, l'invention pourrait être mise en oeuvre avec des organes de liaison présentant une autre géométrie ou une autre configuration, par exemple des barrettes de section non circulaire, des crochets, des becs ou des gorges d'accrochages formées directement dans le matériau de la semelle, etc...

La barrette avant est destinée à coopérer, de façon connue en soi, avec un mécanisme de verrouillage 19 comportant une mâchoire mobile 20, en forme de crochet, et un bord transversal 22 de l'embase constituant une mâchoire fixe, pour le verrouillage rotatif de la chaussure sur l'article de sport. Une fois verrouillée dans le système de verrouillage, la barrette de liaison avant peut pivoter librement à l'intérieur de la mâchoire, assurant donc une fixation articulée de l'extrémité avant de la chaussure.

La barrette arrière est destinée à permettre l'accrochage d'un système de rappel élastique intégré à une arête de guidage 24 du dispositif. Un tel système de rappel élastique est par exemple décrit dans le document EP-768.103 au nom de la demanderesse. Il comporte ainsi une biellette 26 comportant une extrémité avant en forme de crochet 28 (destiné à venir s'accrocher sur la barrette arrière), et une extrémité arrière liée à l'embase 12 de manière à pouvoir coulisser longitudinalement et pivoter autour d'un axe transversal. Des moyens de rappel élastique (non visibles) tendent à ramener la biellette 26 dans la position de repos illustrée à la figure 1. De la sorte, lorsque le talon de la chaussure est soulevé, par pivotement de la chaussure autour de sa barrette avant, la biellette 26, accrochée sur la barrette arrière, peut suivre le déplacement vers le haut et vers l'avant de la barrette arrière, tout en exerçant sur celle-ci un effort de rappel qui tend à ramener la semelle de la chaussure vers la face supérieure du ski.

L'invention pourra aussi être mise en oeuvre pour des dispositifs comportant d'autres moyens de rappel élastique, par exemple comportant, à l'avant du dispositif de fixation, un tampon élastique contre lequel l'extrémité avant de la chaussure vient en appui lorsque son talon se soulève. Dans ce dernier cas, la chaussure peut ne comporter alors qu'une barrette de liaison.

Sur les figures 2 à 4, on voit plus particulièrement le mécanisme de verrouillage 19 de la barrette avant de la chaussure. Le principe de fonctionnement du mécanisme de verrouillage est ici parfaitement connu de l'art antérieur (comme par exemple dans les systèmes commercialisés par la demanderesse sous la dénomination commerciale « SNS Profil Auto »), et il n'est ici décrit qu'à titre indicatif, sachant que l'invention pourra être mise en oeuvre avec d'autres types de mécanismes de verrouillage.

Comme indiqué plus haut, le mécanisme 19 de verrouillage comporte pour l'essentiel un chariot 30 qui est mobile longitudinalement entre une position arrière de verrouillage (illustrée sur la figure 1), et une position avancée de déverrouillage (figure 2). Le chariot, par exemple réalisé en matière plastique moulée comporte un crochet supérieur 32 recourbé vers le haut et vers l'arrière. Le chariot peut comporter un renfort métallique 34 qui protège la face interne du crochet 32, laquelle est destinée à former un logement pour la barrette avant de la chaussure. En effet, lorsque le chariot 30 est en position reculée, le crochet 32 se trouve en regard du bord transversal 22 de l'embase 12 pour délimiter avec lui un logement, ouvert transversalement à ses deux extrémités, apte à recevoir la barrette. Lorsque la barrette est reçue dans le logement et que le chariot est en position reculée, la barrette y est verrouillée et ne peut que pivoter autour de son axe. Au contraire, lorsque le chariot 30 est amené vers sa position avancée (illustrée à la figure 2), le logement s'ouvre vers le haut, permettant la sortie la barrette hors du logement, ou son introduction dans le logement.

Ce premier exemple de dispositif de fixation 10 est muni d'un mécanisme de verrouillage à engagement automatique. On peut voir en effet que le mécanisme de verrouillage comporte un ressort de compression 36 qui est en appui d'une part sur l'embase 12 et d'autre part sur le chariot 30 pour repousser ce dernier vers sa position arrière de verrouillage. Par ailleurs, on peut voir que le crochet 32 du chariot et le bord transversal 22 comportent des portions de rampes formant un profil en V. Un utilisateur peut ainsi engager la barrette avant de sa chaussure en appui sur les rampes du crochet et du bord transversal de l'embase et, par simple appui vertical, provoquer, grâce aux rampes, l'avancée du crochet, à l'encontre de l'action du ressort 36. Une fois que le chariot 30 a avancé suffisamment, la barrette peut s'engager à l'intérieur du logement, et le ressort 36 peut provoquer le retour du chariot 30 vers sa position de verrouillage dans laquelle le crochet 32 empêche que la barrette ne puisse sortir du logement. Un tel mécanisme de verrouillage à engagement automatique est avantageux car il permet le verrouillage de la chaussure sur le dispositif de fixation sans intervention particulière de l'utilisateur, contrairement à d'autres mécanismes ou le verrouillage de la chaussure nécessite une ou plusieurs opérations manuelles de l'utilisateur.

De manière connue, le dispositif de fixation comporte un système d'ouverture manipulable par un utilisateur en vue de commander l'ouverture du mécanisme de verrouillage. Cependant, selon un aspect innovant et inventif, le système d'ouverture qui va être décrit est susceptible d'être manipulé, directement ou indirectement, indifféremment selon au moins deux directions de manipulation distinctes pour commander l'ouverture du mécanisme.

Dans les exemples décrits, l'ouverture du mécanisme de verrouillage nécessite de provoquer le déplacement du chariot 30 longitudinalement vers l'avant de sa position arrière de verrouillage à sa position avant ouverte. Bien entendu, avec d'autres mécanismes de verrouillage la commande d'ouverture pourrait nécessiter de commander d'autres mouvements de la pièce mobile (translation, rotation ou combinaison des deux), et/ou le même type de mouvement mais avec un sens différent.

Dans le premier exemple de réalisation de l'invention, le mécanisme d'ouverture est agencé à l'extrémité avant du dispositif de fixation, et il comporte deux organes de commande distincts qui sont manipulables chacun selon une des au moins deux directions de manipulation.

Le premier organe de commande est un levier 38 qui est articulé par son extrémité avant d'articulation sur l'embase 12 autour d'une tige d'articulation 39 d'axe transversal A1. Le levier se prolonge par une palette de préhension 40 qui, dans sa position de repos illustrée à la figure 1, s'étend sensiblement horizontalement vers l'arrière au dessus de l'embase 12. Le second organe de commande est un tiroir 44 dont l'extrémité arrière est liée au chariot 30 par une tige d'articulation 46 d'axe transversal. La tige d'articulation 46 rend le tiroir 44 solidaire du chariot 30 en translation. L'extrémité avant du tiroir 44 est liée au levier 38 par une tige de liaison 48 d'axe transversal. La tige 48 traverse l'extrémité avant du tiroir 44 transversalement de part en part et présente deux portions d'extrémités transversales qui sont reçues dans des lumières aménagées dans des flasques parallèles du levier 38, lesquels flasques s'étendent verticalement et longitudinalement sous la palette de préhension 40. L'avant du tiroir 44 est encadré transversalement par les deux flasques 52 et les deux lumières 50 sont inclinées d'un angle d'environ 45 degrés vers l'avant et vers le bas. La tige de liaison 48 relie donc le tiroir 44 au levier 38 en permettant aux deux éléments d'avoir des déplacements relatifs en translation et en rotation.

Par ailleurs, on peut voir que le tiroir 44 comporte, dans sa partie avant, une tête 54 qui s'étend vers le haut de manière à dépasser vers l'extérieur au travers d'une ouverture aménagée au centre de la palette de préhension 40 du levier 38.

Au repos, le levier 38 est en appui dans une position basse sur l'embase, tandis que le tiroir 44 est lui, sous l'effet du ressort 36 et via le chariot 30, dans une position reculée et haute dans laquelle la tige de liaison 48 qui est liée au tiroir 44 est reçue sensiblement à l'extrémité arrière haute des lumières obliques du levier 38.

Selon l'invention, l'utilisateur peut provoquer l'ouverture du mécanisme de verrouillage par deux actions distinctes.

Premièrement, l'utilisateur peut exercer sur la tête 54 du tiroir 44 une pression sensiblement verticale du haut vers le bas, par exemple avec la main ou avec l'extrémité d'un bâton de ski (l'utilisation d'un bâton lui permettant d'ouvrir le dispositif sans avoir à se baisser). Sous l'effet de cette pression, la tige de liaison 48 qui est liée au tiroir 44 va coulisser dans les lumières 50 du levier 38. En effet, ce dernier reste alors immobile car il est en butée sur l'embase 12. En coulissant dans les lumières obliques 50, la tige de liaison 48 va provoquer une transformation de l'effort vertical exercé par l'utilisateur en un mouvement combiné du tiroir 44 (comme dans un système à came), ce mouvement étant la combinaison d'une translation longitudinale vers l'avant et d'une rotation autour de l'axe de la tige 46 (dans le sens anti-horaire sur la figure). Du fait que le tiroir 44 et le chariot 30 sont liés par une liaison pivot, la composante de translation longitudinale du mouvement du tiroir 44 est directement transmise au chariot 30, lequel est ainsi commandé vers sa position avant d'ouverture. Bien entendu, dès que l'utilisateur relâche son effort sur la tête 54 du tiroir 44, le ressort 36 ramène le tiroir 44 à sa position de repos, et, dans le même temps, le chariot 30 vers sa position arrière de verrouillage.

Deuxièmement, comme cela est illustré à la figure 2, l'utilisateur peut saisir la palette de préhension 40 du levier 38 et la soulever vers le haut, provoquant ainsi une rotation du levier autour de l'axe A1 de la tige d'articulation 39 (dans le sens anti-horaire sur les figures). Par ce mouvement de rotation, les lumières du levier 38 entraînent avec elles la tige de liaison 48 qui est solidaire du tiroir 44. Le tiroir 44 est ainsi entraîné vers l'avant, emmenant avec lui le chariot 30 vers sa position avant de déverrouillage. Comme dans le premier cas d'ouverture, dès que l'utilisateur relâche le levier 38, le ressort 36 ramène le chariot 30 et le tiroir 44 vers leur position de repos, et ce dernier ramène, par l'intermédiaire de la tige de liaison 48, le levier 38 vers sa position initiale.

Ce système d'ouverture peut donc être avantageusement manipulé de deux façons. La première façon est une pression exercée essentiellement vers le bas. La deuxième façon est une traction essentiellement vers le haut. A tout moment, l'utilisateur pourra donc choisir la façon de commander l'ouverture du mécanisme qui sera la plus pratique pour lui.

On remarque que le dispositif de fixation 10 est un sous-ensemble uni, dans le sens où tous ses constituants sont liés entre-eux en permanence. Ainsi l'embase 12, réalisée en une partie unique, relie le mécanisme de verrouillage 19 à l'arête de guidage 24. Les flasques latéraux 13 sont issus de l'embase 12, et l'arête de guidage 24 est issue de l'embase 12. Bien entendu le mécanisme de verrouillage 19 est solidaire de l'embase 12 au niveau des flasques latéraux 13, et le système de rappel intégré est solidaire de l'embase 12 au niveau de l'arête 24. Cela rend le dispositif de fixation 10 aisé à manipuler.

Selon l'invention, le dispositif de fixation peut être fixé sur un article de sport, en l'occurrence un engin de glisse tel qu'un ski de fond, de manière très simple et rapide, et avec une possibilité de réglage de sa position sur l'article de sport.

En effet, le dispositif de fixation 10 est prévu pour être lié au ski par un élément d'interface 60 qui est solidaire du ski. L'élément d'interface 60 peut être une pièce spécifique ancrée sur le ski (par vissage, soudage, collage, etc..) ou peut être une pièce intégrée au ski au sens où elle serait ancrée au ski lors de la fabrication du ski. Dans l'exemple illustré, l'élément d'interface est une glissière en ce sens qu'elle est réalisée sous la forme d'un profilé longitudinal (en l'occurrence de type femelle) qui présente, en section transversale, une forme complémentaire de la section transversale de l'embase 12 (en l'occurrence de type mâle, mais les formes pourraient être inversées). L'élément d'interface 60 forme donc une sorte de logement dans lequel l'embase 12 peut être engagée par coulissement selon la direction longitudinale. Par cette coopération de formes complémentaires, l'embase 12 se trouve donc bloquée transversalement, verticalement, et en rotation, mais il lui reste la possibilité de se déplacer longitudinalement dans l'élément d'interface, et donc par rapport au ski.

Pour cela, il est nécessaire de prévoir des moyens de blocage selon cette direction longitudinale.

Selon l'invention, ces moyens de blocage comprennent une des tiges d'articulation du mécanisme de verrouillage, et ils permettent d'ancrer longitudinalement le dispositif de fixation dans l'une de plusieurs positions longitudinales prédéfinies.

En l'occurrence, on a vu que le levier 38 du mécanisme de verrouillage est articulé sur l'embase 12 par une tige d'articulation 39. Pour cela, comme cela ressort des figures 3 et 4, le levier 38 comporte un alésage transversal 37 et il est reçu entre deux flasques latéraux 13 de l'embase 12 qui sont percés d'orifices correspondants 15. La tige 39 est destinée à être engagée transversalement au travers de l'alésage 37 et des orifices correspondants 15 lorsqu'ils sont alignés, pour réaliser l'articulation du levier sur la tige.

L'élément d'interface présente par ailleurs une série de perçages 62 qui sont aménagés dans des parois latérales 64 entre lesquelles l'embase est reçue. Les perçages sont agencés par paires alignées transversalement. Lorsque l'embase est engagée dans l'élément d'interface, il est possible de faire coïncider l'alignement alésage 37 du levier 38/perçages 15 de l'embase avec une paire de perçages 62, de telle sorte que la tige 39 (dont la longueur est prévue en conséquence) peut être engagée simultanément au travers des trois éléments, assurant d'une part l'articulation du levier 38 sur l'embase 12, et le blocage longitudinal de l'ensemble sur l'élément d'interface 60. Comme il est prévu plusieurs paires de perçages sur l'interface 62, les paires étant décalées longitudinalement les unes des autres, il est possible de choisir et de régler la position longitudinale du dispositif de fixation par rapport à l'élément d'interface 60 entre plusieurs positions prédéterminées.

Dans ce mode de réalisation, on comprend que, en l'absence de l'élément de blocage constitué par l'axe d'articulation 39, le dispositif de fixation peut coulisser entre les différentes positions prédéterminées. La tige d'articulation 39 assure donc l'ancrage effectif du dispositif 10 par le blocage du coulissement longitudinal.

Comme le montre la figure 5, l'élément d'interface 60 est structuré pour que des impulsions liées à la conduite du ski 11 transitent directement entre la chaussure 70 et le ski 11.

La chaussure 70, représentée partiellement pour des raisons de commodité, comprend une semelle rainurée 71. Celle-ci s'emboîte sur l'arête de guidage 24. Une partie latérale 72 et une partie médiale 73, de la semelle 71, appuient chacune directement sur les parois latérales 64 de l'interface 60. Comme ces dernières 64 sont directement liées au ski 11, les impulsions de conduite transitent directement. La transition est d'autant plus directe que les parois 64 sont sensiblement perpendiculaires à la semelle 71, au ski 11, ou encore à un pont 74 qui relie les parois 64 l'une à l'autre. De plus la largeur de l'élément d'interface 60 est sensiblement égale à la largeur du ski 11. C'est pourquoi les parois latérales 64 affleurent les bords latéraux 75, 76 du ski 11. Ainsi l'élément d'interface 60 est aussi un transmetteur direct d'efforts verticaux. Les parois latérales 64 relient directement la semelle de la chaussure au ski 11. Un avantage qui en résulte est une plus grande précision de conduite, sans phénomènes de déformations parasites.

Cependant, l'invention pourrait aussi être mise en oeuvre sans que la liaison embase/élément d'interface 60 ne forme une glissière. Il pourrait s'agir d'une simple liaison par emboîtement (par exemple par emboîtement vertical) de l'embase sur l'élément d'interface, plusieurs positions discrètes d'emboîtement étant prévues. La tige de blocage assurerait alors l'ancrage du dispositif en empêchant qu'il ne se déplace verticalement dans la direction de déboîtement.

De même, d'autres éléments d'articulations pourraient être utilisés pour former les moyens de blocage. Ainsi, certains mécanismes d'ouverture comportent plusieurs éléments articulés, avec par exemple une biellette de renvoi de mouvement, et on pourrait alors choisir que ce soit une tige d'articulation de la biellette qui serve de moyen de blocage.

Ainsi, selon l'invention, les moyens de blocage ne sont pas assurés par des moyens spécifiques, mais par des moyens qui remplissent une autre fonction au sein du dispositif de fixation. De la sorte, la fonction du réglage de la position longitudinale du dispositif de fixation est assurée avec un surcoût et avec un excès de poids le plus réduit possible, ainsi qu'avec un encombrement minimum.

## Revendications

1. Dispositif de fixation d'une chaussure sur un article de sport, du type dans lequel le dispositif de fixation (10) comporte un mécanisme de verrouillage (19) muni d'au moins un organe articulé autour d'un axe d'articulation (A1), du type dans lequel le dispositif de fixation (10) est ancré sur un élément d'interface (60) solidaire de l'article de sport selon l'une de plusieurs positions prédéterminées,
**caractérisé en ce que** l'axe d'articulation (A1) du mécanisme d'ouverture est matérialisé par une tige transversale (39), et **en ce que** la tige transversale (39) permet d'assurer au moins en partie l'ancrage du dispositif de fixation (10) sur l'élément d'interface (60) selon l'une des positions prédéfinies par rapport à l'élément d'interface.

2. Dispositif de fixation selon la revendication 1, **caractérisé en ce que** l'élément d'interface (60) et le dispositif de fixation (10) coopèrent à la manière d'une glissière longitudinale.

3. Dispositif de fixation selon l'une des revendications 1 ou 2, **caractérisé en ce que** la tige (39) traverse au moins l'élément d'interface (60), une embase (12) du dispositif de fixation, et l'organe articulé (38) du mécanisme de verrouillage (19).

4. Dispositif selon l'une quelconque des revendications précédentes, **caractérisé en ce que** l'organe articulé (38) appartient à un système d'ouverture du mécanisme de verrouillage (19).

5. Dispositif selon l'une quelconque des revendications précédentes, **caractérisé en ce que** l'organe articulé est un levier de préhension (38).

6. Dispositif selon l'une quelconque des revendications 1 à 4, **caractérisé en ce que** l'organe articulé est une biellette de renvoi.

7. Dispositif selon l'une quelconque des revendications précédentes, **caractérisé en ce** l'article de sport est un ski.

8. Dispositif selon l'une quelconque des revendications précédentes, **caractérisé en ce** l'article de sport est un ski de fond

9. Dispositif selon l'une quelconque des revendications précédentes, **caractérisé en ce** l'élément d'interface (60) est au moins en partie intégré à l'article de sport.

10. Dispositif selon l'une quelconque des revendications 1 à 8, **caractérisé en ce** l'élément d'interface (60) est lié au ski par collage, vissage, par soudage ou par ancrage lors de la fabrication du ski.

11. Dispositif de fixation (10) d'une chaussure sur un article de sport, le dispositif (10) comprenant un mécanisme de verrouillage (19) et une arête de guidage (24), **caractérisé par le fait qu'**il comprend une embase (12) qui relie le mécanisme de verrouillage (19) à l'arête de guidage (24), ces constituants étant liés entre-eux en permanence.

12. Dispositif de fixation (10) selon la revendication 11, **caractérisé par le fait qu'**un système de rappel est solidaire de l'embase (12).

13. Dispositif de fixation (10) d'une chaussure sur un article de sport (11), du type dans lequel le dispositif de fixation (10) est ancré sur un élément d'interface (60) solidaire de l'article de sport, **caractérisé par le fait que** l'élément d'interface (60) comprend des parois latérales (64) directement liées à l'article (11).

14. Dispositif de fixation (10) selon la revendication 13, **caractérisé par le fait que** les parois (64) sont sensiblement perpendiculaires à l'article (11).

15. Dispositif de fixation (10) selon la revendication 13 ou 14, **caractérisé par le fait que** les parois latérales (64) affleurent des bord latéraux (75, 76) de l'article (11).
